# EUROPÄISCHE PATENTSCHRIFT

(11) **EP 1 522 652 B1**
(45) Veröffentlichungstag und Bekanntmachung des Hinweises auf die Patenterteilung: **09.02.2011**
(21) Anmeldenummer: 04023749.7
(22) Anmeldetag: 06.10.2004
(51) Int. Cl.: E04F 11/18, F16B 7/04

(54) **Befestigungselement für ein rohrförmiges Handlaufteil**
Fixing element for a tubular handrail part
Elément de fixation pour une pièce de main courante tubulaire

(30) Priorität: 08.10.2003 DE 20315478 U
(43) Veröffentlichungstag der Anmeldung: 13.04.2005
(73) Patentinhaber: Flexo-Vertriebs-GmbH, 86356 Neusäss (DE)
(72) Erfinder: Schmid, Siegfried, 86356 Neusäss (DE)
(74) Vertreter: Schwarz, Thomas

(56) Entgegenhaltungen:
- FR-A- 1 232 176
- US-A- 4 020 735
- US-A- 5 605 075

## Beschreibung

Die Erfindung betrifft eine Befestigungsvorrichtung für ein rohrförmiges Handlaufteil.

Treppen stellen besonders für Ältere, Behinderte aber auch Kinder ein nicht unerhebliches Unfallrisiko dar. Zur Verbesserung der Treppensicherheit und Reduzierung der Unfallrisiken wird an Treppen daher immer öfter ein zusätzlicher zweiter Treppenhandlauf (sog. Wandhandlauf) zur beidseitigen Halterung angebracht. Für öffentlich zugängliche Gebäude wurde sogar schon gesetzlich vorgeschrieben, dass Treppen an beiden Seiten griffsichere Handläufe erhalten, die über Treppenabsätze und Fensteröffnungen sowie über die letzte Stufe zu führen sind. Um den Einbau derartiger Handläufe bzw. die Nachrüstung zu erleichtern, werden daher bereits flexible Handlaufsysteme angeboten, die aus Einzelelementen zusammengestellt und schnell und problemlos montiert werden können. So kann z.B. ein Handlauf aus Holz-, Kunststoff- oder Metallrohren zusammengestellt werden, die besonders an Ecken oder Übergängen durch spezielle Übergangs- oder Zwischenstücke miteinander verbunden werden. Hierzu müssen z.B. als Kugelgelenk oder Rundung ausgebildete Zwischenstücke an den geraden Abschnitten befestigt werden. Auch am Anfang und Ende des Handlaufs müssen geeignete Abschlusselemente vorgesehen sein. Bei einem aus rohrförmigen Abschnitten zusammensetzbaren Handlauf ergibt sich jedoch die Problematik, dass keine geeigneten Befestigungselemente vorhanden sind, die eine einfache und dennoch sichere Befestigung der Anfangs-, End-, oder Zwischenstücke ermöglichen.

Aus US 5 605 075 A ist ein Befestigungselement für ein Rohr bekannt, das ein zwischen zwei Führungsscheiben angeordnetes elastisches Einsatzelement und ein Spannelement enthält, mittels dessen der Außendurchmesser des Einsatzelements durch Zusammendrücken vergrößerbar ist. Das Spannelement enthält eine Spannschraube mit einer zentralen Gewindebohrung und eine dazugehörige Mutter.

Aufgabe der Erfindung ist es, eine Befestigungsvorrichtung der eingangs genannten Art zu schaffen, die eine einfache und dennoch sichere Montage ermöglicht.

Diese Aufgabe wird durch eine Befestigungsvorrichtung mit den Merkmalen des Anspruchs 1 gelöst. Zweckmäßige Weiterbildungen und vorteilhafte Ausführungsformen der Erfindung sind Gegenstand der Unteransprüche.

Ein wesentlicher Vorteil des erfindungsgemäßen Befestigungsvorrichtung besteht darin, dass ein Handlauf ohne aufwändiges Ausmessen und ohne spezielle Vorarbeiten mit einfachen Handgriffen direkt an der Treppe montiert werden kann. Die aus Holz, Kunststoff oder Metall bestehenden Rohre müssen nur auf die gewünschte Länge abgeschnitten, das Befestigungselement eingesteckt und fixiert werden. Zur Verbindung mit einem weiteren Rohrstück kann dann anschließend z.B. ein Kugelgelenk oder ein anderes geeignetes Verbindungsstück in das Befestigungselement eingeschraubt und zur Verbindung genutzt werden. Über die Befestigungselemente können an dem Rohranfang bzw. dem Rohrende auch unterschiedlich gestaltete Abschlüsse oder Endkappen befestigt werden. Die Montage kann kurzfristig und ohne spezielle Fertigungs- und Montageverfahren erfolgen. Ein weiterer Vorteil der erfindungsgemäßen Ausführung liegt darin, dass eine automatische Ausrichtung der Befestigungselemente bei deren Einsatz in das Rohrende erfolgt. Die beiden Führungsscheiben, deren Außendurchmesser nur geringfügig kleiner als der Innendurchmesser der Rohre ist, sorgen dafür, dass das Befestigungselement beim Einstecken in das Rohrende nicht zur Seite kippen kann, so dass die mittige Gewindebohrung auch immer koaxial zum Rohr ausgerichtet ist. Dadurch wird die Montage eines Handlaufs erheblich vereinfacht. Zwischen den beiden Führungsscheiben sind zwei oder mehrere ring- oder hülsenförmig Einsatzelemente aus aus einem Elastomer, vorzugsweise Gummi, vorgesehen. Dadurch kann eine gute reibschlüssige Halterung des Befestigungselements innerhalb des Rohres erreicht werden. Zwischen den Einsatzelementen können auch eine oder mehrere weitere Führungsscheiben angeordnet sein.

Weitere Besonderheiten und Vorzüge der Erfindung ergeben sich aus der beiliegenden Zeichnung, die ein bevorzugtes Ausführungsbeispiel eines Befestigungselements für ein Rohr eines Wandhandlaufs im ungespannten Zustand zeigt.

Das in der Zeichnung schematisch dargestellte Befestigungselement enthält zwei ring- oder hülsenförmige Einsatzelemente 1 und 2 aus einem elastischen Material, deren Außendurchmesser zum Einsatz in eine Bohrung oder ein rohrförmiges Teil eines Handlaufs an dessen Innendurchmesser angepasst ist. Die aus einem Elastomer, vorzugsweise Gummi oder einem ähnlichen elastischen Material bestehenden Einsatzelemente 1 und 2 werden durch eine Spanneinrichtung in Axialrichtung vorgespannt.

Die Spanneinrichtung umfasst eine mit einem Außengewinde 3 versehene Spannschraube 4 mit einem Schraubenkopf 5, eine Mutter 6 und zwei formstabile Führungsscheiben 7 und 8, zwischen denen die beiden Einsatzelemente 1 und 2 angeordnet sind. Bei der gezeigten Ausführung ist der Schraubenkopf 5 der Spannschraube 3 als Zylinderkopf mit einem Innensechskant 9 zum Anziehen der Spannschraube 3 ausgeführt. Der Schraubenkopf 5 kann aber in entsprechender Weise z.B. auch mit einem Außensechskant versehen sein. Die beiden Führungsscheiben 7 und 8 mit den dazwischen befindlichen ring- bzw. hülsenförmigen Einsatzelementen 1 und 2 sind auf die Spannschraube 4 aufgesetzt und zwischen ihrem Schraubenkopf 5 und der Mutter 6 eingespannt. Durch die Spannschraube 4 verläuft eine mittige Gewindebohrung 10, in die z.B. ein Gewindestift eines Abschlusselements oder ein z.B. als Kugelgelenk ausgeführtes Verbindungsteil zur Verbindung zweier rohrförmiger Handlaufteile eingeschraubt werden kann.

Der Außendurchmesser der beiden vorzugsweise aus Metall bestehenden Führungsscheiben 7 und 8 ist derart gewählt, dass er nur geringfügig kleiner als der Innendurchmesser der Rohre oder Bohrungen ist, in die das Befestigungselement eingesetzt wird. Dadurch wird gewährleistet, dass das Befestigungselement beim Einstecken in das Rohr bzw. die Bohrung nicht zur Seite wegkippen kann. Damit wird auch automatisch die in der Befestigungsschraube befindliche Gewindebohrung für die Befestigung der Anschluss- oder Abschlussteile automatisch koaxial zum Rohr ausgerichtet, wodurch die Montage erheblich vereinfacht wird.

Die Mutter 6 ist zweckmäßigerweise verdrehfest mit der Führungsscheibe 7 verbunden. Dadurch kann sichergestellt werden, dass sich die Mutter 6 beim Festziehen der Schraube 5 nicht mitdreht. Die Drehung der Führungsscheibe 7 wird nämlich durch die beim Anziehen hohe Reibung an dem aus Gummi o.ä. bestehenden ringförmigen Einsatzelement verhindert. Die Mutter 6 kann einteilig mit der Führungsscheibe 7 ausgebildet sein. In der Führungsscheibe 7 kann auch eine geeignete Vertiefung vorgesehen sein, deren Kontur der Form der Mutter entspricht. Zwischen der Mutter 6 und der Führungsscheibe 7 kann aber auch ein Zahnring oder eine andere geeignete Verdrehsicherung angeordnet sein. Auch in der Führungsscheibe kann die Mutter vorgesehen sein.

Der Durchmesser der ring- oder hülsenförmigen Einsatzelemente 1 und 2 ist derart gewählt, dass sie im nicht zusammengedrückten Zustand mit einem geringen radialen Spiel in ein Rohr eingesteckt werden können. Beim Anziehen der Spannschraube 5 werden die beiden ringförmigen Einsatzelemente 1 und 2 in Axialrichtung zusammengedrückt, wobei sie sich radial aufweiten und an die Innenwand des Rohres anlegen. Das Befestigungselement wird dann unter Reibschluss fest und sicher innerhalb des Rohres gehalten. Durch die beiden Führungsscheiben 7 und 8 wird ein Verkippen innerhalb des Rohres verhindert, so daß die in der Spannschraube 4 vorgesehene Gewindebohrung 10 koaxial zum Rohr ausgerichtet ist. Ein Gewindestift eines Verbindungs- oder Abschlussteils kann so ohne Probleme in die Befestigungseinrichtung eingeschraubt werden. Es ist keine aufwändige Ausrichtung erforderlich.

Die Erfindung ist nicht auf das vorstehend beschriebene Ausfühnmgsbeispiel beschränkt. So können anstelle der zwei Einsatzelemente auch mehr als zwei Einsatzelemente vorgesehen werden.

## Patentansprüche

1. Befestigungsvorrichtung für ein rohrförmiges Handlaufteil, mit einem Rohr und einem in dem Rohr angeordneten Befestigungselement, das zwei oder mehr als zwei zwischen zwei Führungsscheiben (7, 8) angeordnete Einsatzelemente (1, 2) aus einem Elastomer und ein Spannelement (4, 6) enthält, mittels dessen der Außendurchmesser der Einsatzelemente (1, 2) durch Zusatttmendrücken vergrößerbar ist, wobei das Spannelement (4, 6) eine Spannschraube (4) mit einer zentralen Gewindebohrung (10) und eine dazugehörige Mutter (6) umfaßt und wobei der Außendurchmesser der Führungsscheiben (7, 8) zur kippfreien Führung des Befestigungselements im Rohr geringfügig kleiner als der Innendurchmesser des Rohres ist.

2. Befestigungsvorrichtung nach Anspruch 1, **dadurch gekennzeichnet, dass** die Mutter (6) verdrehfest mit einer der Führungsscheiben (7) verbunden ist.

3. Befestigungsvorrichtung nach Anspruch 1 oder 2, **dadurch gekennzeichnet, dass** die Mutter (6) einteilig mit einer der Führungsscheiben (7) ausgebildet ist.

4. Befestigungsvorrichtung nach einem der Ansprüche 1 bis 3, **dadurch gekennzeichnet, dass** die an der Mutter (6) anliegende Führungsscheibe (7) eine Vertiefung mit einer an die Außenkontur der Mutter (6) angepaßten Form aufweist.

5. Befestigungsvorrichtung nach einem der Ansprüche 1 oder 2, **dadurch gekennzeichnet, dass** die Mutter (6) in einer der Führungsscheiben (7) vorgesehen ist.

6. Befestigungsvorrichtung nach einem der Ansprüche 1 bis 5, **dadurch gekennzeichnet, dass** das mindestens eine Einsatzelement (1, 2) ring- oder hülsenförmig ist.

7. Befestigungsvorrichtung nach einem der Ansprüche 1 bis 6, **dadurch gekennzeichnet, dass** das mindestens eine Einsatzelement (1, 2) aus Gummi besteht.

8. Befestigungsvorrichtung nach einem der Ansprüche 1 bis 7, **dadurch gekennzeichnet, dass** die Führungsscheiben (7, 8) aus einem formstabilen Material, vorzugsweise Metall bestehen.

9. Befestigungsvorrichtung nach einem der Ansprüche 1 bis 8, **dadurch gekennzeichnet, dass** zwischen den zwei oder mehreren Einsatzelementen (1, 2) eine oder mehrere weitere Führungsscheiben angeordnet ist bzw. sind.

## Claims

1. Fastening device for a tubular handrail part, with a tube and a fastening element which is arranged in the tube and comprises two or more inserts (1, 2) made of an elastomer and arranged between two guide washers (7, 8), and a clamping element (4, 6) by means of which the outside diameter of the inserts (1, 2) can be enlarged by compression, wherein the clamping element (4, 6) comprises a clamping screw (4) with a central threaded bore (10) and an associated nut (6) and wherein the outside diameter of the guide washers (7, 8) is slightly smaller than the inside diameter of the tube for tilt-free guidance of the fastening element in the tube.

2. Fastening device according to claim 1, **characterised in that** the nut (6) is connected to one of the guide washers (7) so that it cannot turn in relation to it.

3. Fastening device according to claim 1 or 2, **characterised in that** the nut (6) is formed in one piece with one of the guide washers (7).

4. Fastening device according to one of claims 1 to 3, **characterised in that** the guide washer (7) resting against the nut (6) exhibits a recess with a shape adapted to the external contour of the nut (6).

5. Fastening device according to one of claims 1 or 2, **characterised in that** the nut (6) is provided in one of the guide washers (7).

6. Fastening device according to one of claims 1 to 5, **characterised in that** the at least one insert (1, 2) is ring-shaped or sleeve-shaped.

7. Fastening device according to one of claims 1 to 6, **characterised in that** the at least one insert (1, 2) is made of rubber.

8. Fastening device according to one of claims 1 to 7, **characterised in that** the guide washers (7, 8) are made of a material which is dimensionally stable, preferably metal.

9. Fastening device according to one of claims 1 to 8, **characterised in that** one or more further guide washers is or are arranged between the two or more inserts (1, 2).

## Revendications

1. Dispositif de fixation pour une pièce de main courante tubulaire, avec un tube et un élément de fixation agencé dans le tube, qui contient deux ou plus de deux éléments d'insertion (1, 2) agencés entre deux disques de guidage (7, 8) en un élastomère, et un élément de serrage (4, 6), à l'aide duquel le diamètre extérieur des éléments d'insertion (1, 2) peut être agrandi par compression, l'élément de serrage (4, 6) comportant une vis de serrage (4) avec un taraudage central (10), et un écrou afférent (6) et le diamètre extérieur des disques de guidage (7, 8) pour le guidage sans basculement de l'élément de fixation dans le tube étant légèrement plus petit que le diamètre intérieur du tube.

2. Dispositif de fixation selon la revendication 1, **caractérisé en ce que** l'écrou (6) est relié de manière solidaire en rotation à l'un des disques de guidage (7).

3. Dispositif de fixation selon la revendication 1 ou 2, **caractérisé en ce que** l'écrou (6) est réalisé d'un seul tenant avec l'un des disques de guidage (7).

4. Dispositif de fixation selon l'une quelconque des revendications 1 à 3, **caractérisé en ce que** le disque de guidage (7) reposant sur l'écrou (6) présente une cavité dotée d'une forme adaptée au contour extérieur de l'écrou (6).

5. Dispositif de fixation selon l'une quelconque des revendications 1 ou 2, **caractérisé en ce que** l'écrou (6) est prévu dans l'un des disques de guidage (7).

6. Dispositif de fixation selon l'une quelconque des revendications 1 à 5, **caractérisé en ce que** l'au moins un élément d'insertion (1, 2) est en forme d'anneau ou de douille.

7. Dispositif de fixation selon l'une quelconque des revendications 1 à 6, **caractérisé en ce que** l'au moins un élément d'insertion (1, 2) se compose de caoutchouc.

8. Dispositif de fixation selon l'une quelconque des revendications 1 à 7, **caractérisé en ce que** les disques de guidage (7, 8) se composent d'un matériau indéformable, de préférence de métal.

9. Dispositif de fixation selon l'une quelconque des revendications 1 à 8, **caractérisé en ce qu'**un ou plusieurs autres disques de guidage est ou sont disposés entre les deux ou plusieurs éléments d'insertion (1, 2).
